# EUROPÄISCHE PATENTSCHRIFT

(11) **EP 0 888 030 B1**
(45) Veröffentlichungstag und Bekanntmachung des Hinweises auf die Patenterteilung: **16.08.2006**
(21) Anmeldenummer: 98110158.7
(22) Anmeldetag: 04.06.1998
(51) Int. Cl.: H04R 1/02, F16B 21/02, F16B 21/06, F16B 5/07

(54) **Rasthakenanordnung**
Hook shaped locking means
Assemblage de blocage à crochet

(30) Priorität: 23.06.1997 DE 29710898 U
(43) Veröffentlichungstag der Anmeldung: 30.12.1998
(73) Patentinhaber: Harman Audio Electronic Systems GmbH, 94315 Straubing (DE)
(72) Erfinder: Wandl, Gerhard, 94116 Hutthurm (DE)
(74) Vertreter: Patentanwälte Westphal, Mussgnug & Partner

(56) Entgegenhaltungen:
- EP-A- 0 400 597
- DE-A1- 3 407 367
- DE-A1- 3 512 896
- US-A- 4 359 133
- US-A- 4 852 178

## Beschreibung

### Technisches Gebiet

Die Erfindung befaßt sich mit einer Rasthakenanordnung, insbesondere einer solchen zur Befestigung von Magnetsystemen mit Lautsprecherkörben.

### Stand der Technik

Gemäß dem Stand der Technik sind Lautsprecherkörbe so aufgebaut, daß mit gegenseitigem axialen Abstand in Richtung zur Lautsprecherachse ein Boden und ein oberer Rand vorhanden ist und daß der obere Rand mit dem Boden mit zumindest einem Zwischenstück verbunden ist. Eine solche Anordnung, welche eine Mehrzahl von Zwischenstücken zeigt, ist beispielsweise in DE-A-41 130 17 gezeigt. Im Zusammenhang mit dieser Anmeldung wird unter einer Anordnung mit einem Zwischenstück eine solche verstanden, bei welcher der gesamte Umfang des Bodens mit dem gesamten Umfang des oberen Randes durchgängig verbunden ist. Letzteres schließt nicht aus, daß in einem solchen Zwischenstück Öffnungen ausgebildet sind. Neben den in DE-A-41 130 17 gezeigten Anordnungen sind auch Lautsprecher bekannt, die ein innerhalb der Lautsprecherkorbes angeordnetes Magnetsystem aufweisen. Eine solche Anordnung ist beispielsweise in DE-A-196 18 898 näher gezeigt.

Der Boden des Lautsprecherkorbes ist, wie auch DE-A-41 130 17 und DE-A-196 18 898 zeigen, mit einem Magnetsystem verbunden. Unter einem Magnetsystem wird im Zusammenhang mit dieser Anmeldung nicht nur die aus Rückschlußteilen, Haltern und den Dauermagneten gebildete Einheit verstanden, sondern auch die Einzelteile (Rückschlußteile, Halter und Dauermagnete) selbst, die ein solches Magnetsystem bilden.

Die Verbindung von Boden und Magnetsystem ist im Stand der Technik auf vielfältige Weise gelöst. Bekannte Verbindungsarten in diesem Zusammenhang sind das Verkleben, das Nieten und das Schrauben. Vereinzelt wird auch als Verbindungstechnik das Verrasten angegeben (so etwa in DE-A-40 31 742), wobei immer darauf hingewiesen wird, daß eine solche Verbindungstechnik nur bei besonders leichten Magnetsystemen einsetzbar ist. Die Gründe, welche zu der nur beschränkten Einsatzfähigkeit von Rastverbindungen führen, liegen darin, daß Rasthaken nicht in der Lage sind, schwere Magnetsysteme, etwa für Mittel- oder Tieftonlautsprecher dauerhaft mit dem Boden des Lautsprecherkorbes zu verbinden. Ursächlich hierfür ist, daß zum Toleranzausgleich die mit dem Magnetsystem bzw. den Teilen des Magnetsystems in Kontakt kommenden Kanten der Rasthaken abgeschrägt ausgebildet werden und somit die Rasthaken bzw. deren Kanten nur einen linienförmigen Kontakt zum Magnetsystem haben. Dieser linienförmige Kontakt sowie der bei Kunstoffrasthaken übliche Kaltfluß bewirken, daß sich die Rasthakenverbindung lösen oder lockern kann. Letzteres kann nur dadurch vermieden werden, daß die am Magnetsystem verrasteten Rasthaken, etwa mittels eines zusätzlichen und in EP-A-0 538 702 gezeigten Spannbandes gesichert werden, welches ein Abrutschen der Rasthaken vom Magnetsystem verhindert.

US 4 852 178 zeigt das Einklemmen eines Lautsprechers erst durch Verdrehen eines Klemmringes an einer mit Einrasthaken versehenen Platte.

Daher liegt der Erfindung die Aufgabe zugrunde, eine Rasthakenanordnung anzugeben, mit welcher ein Magnetsystem unabhängig vom Gewicht des Magnetsystems verrastet werden kann, ohne daß weitere externe Sicherungsmaßnahmen für eine solche Rastverbindung notwendig sind.

### Darstellung der Erfindung

Diese Aufgabe wird durch die in Anspruch 1 angegebenen Merkmale gelöst. Vorteilhafte Aus- und Weiterbildungen der Erfindung sind den Ansprüchen 2 - 4 entnehmbar. Verläuft gemäß Anspruch 1 zu der Kante des zweiten Bauteil, welches im verbundenen Zustand beider Bauteile zwischen der Anlageschulter und der Rampe des ersten Rasthalters angeordnet ist, eine Sicherungskante, kann das erste Bauteil mit dem zweiten -schweren-Bauteil dauerhaft verrastet werden. Das nach dem Verrasten der beiden Bauteile notwendige gegenseitige Verdrehen der beiden Bauteile bewirkt, daß die Stege der ersten Rasthaken zwischen die Kanten und die Sicherungskanten gelangen, so daß eine zum "Ausschnappen" der Rasthaken notwendige Radialbewegung der Rasthaken in dieser Stellung ausgeschlossen wird.

Außerdem wird durch das Eindrehen der Stege zwischen die Kante und die Sicherungskante sichergestellt, daß jeder der Rasthaken eine vorbestimmte Sollage zum zweiten Bauteil erhält. Sofern die Reibungskraft, welche zum Eindrehen der Stege der ersten Rasthaken zwischen die Kanten und die zugeordneten Sicherungskanten notwendig ist, nicht für ausreichend erachtet wird, ein späteres Herausdrehen der Stege aus der eben definierten Stellung zu vermeiden, können gemäß Anspruch 2 zusätzliche Sicherungsmittel angeordnet werden.

Eine besonders vorteilhafte Verbindung zwischen beiden Bauteilen ist dann gegeben, wenn - wie in Anspruch 3 angegeben - die Sicherungsmittel vom zweiten Rasthaken der angegebenen Art gebildet werden, da in diesem Fall die ersten Rasthaken nur Axialkräfte aufnehmen müssen und die zweiten Rasthaken nur zur Vermeidung einer gegenseitigen Verdrehung beider Bauteile in verbundenem Zustand zuständig sind. Außerdem wird durch diese Art der Verbindung sichergestellt, daß die beiden Bauteile später wieder sortenrein rückgewinnbar sind, da zur Auflösung der Verbindung lediglich ein Werkzeug die ersten und zweiten Rasthaken aus ihrer jeweiligen Sollage hebeln muß.

Haben gemäß Anspruch 4 alle Stege der ersten Rasthaken sowie alle Anlageschultern bzw. Stege der zweiten Rasthaken den gleichen Abstand A' zu einem gemeinsamen Mittelpunkt M, wird der Aufwand zur Herstellung der Rastverbindung erheblich reduziert, da die Anlageschultern der zweiten Rasthaken die Kanten und deren Sicherungskanten nutzen können.

### Kurze Darstellung der Figuren

Es zeigen:
- Fig. 1: eine Perspektive eines ersten und zweiten Bauteils;
- Fig. 2: eine Perspektive eines ersten und zweiten Bauteils in teilweise verrastetem Zustand; und
- Fig. 3: eine Perspektive eines ersten und zweiten Bauteils in vollständig verrastetem Zustand.

### Wege zum Ausführen der Erfindung

Die Erfindung soll nun anhand der Figuren näher erläutert werden.

In Fig. 1 ist mit dem Bezugszeichen 10 ein Halter für ein Magtnetsystem der in DE-A-196 18 898 näher beschriebenen Art gezeigt. Mit dem Bezugszeichen 11 ist ein Lautsprecherkorb für ein solches Magnetsystem bezeichnet, wobei jedoch nur die Bodenplatte 12 des Lautsprecherkorbes 11 näher gezeigt ist. An der Unterseite 13 der Bodenplatte 12 sind erste Rasthaken 14.1 - 4 sichtbar Diese ersten Rasthaken 14.1 - 4 werden jeweils von einem Steg 15 und einer am freien Ende des Stegs 15 angeordneten Rampe 16 gebildet. Außerdem umfaßt jeder Steg 15 noch eine Anlageschulter 13', welcher im vorliegenden Fall von der Unterseite 13 der Bodenplatte 12 gebildet wird.

Der Halter 10 umfaßt u. a. einen kreisförmigen Rand 17. In diesem Rand 17 sind vier Durchbrüche 18.1 - 4 angeordnet. Wie stellvertretend für den Durchbruch 18.1 erläutert, wird jeder Durchbruch 18 von einer Kante 19 und einer Sicherungskante 20 gebildet, wobei in Draufsicht auf einen Halter 10 das jeweils rechte und linke Ende einer Sicherungskante 20 zur Kante 19 des jeweiligen Durchbruchs 18 parallel liegt. Außerdem ist Fig. 1 entnehmbar, daß das jeweils rechte Ende der Durchbrüche 18 bzw. das der jeweiligen Kante 19 und der zugehörigen Sicherungskante 20 einen Abstand A aufweist. Dieser Abstand A entspricht der Dicke D der Stege 15 der ersten Rasthaken 14.

Wird um die Bodenplatte 12 in Pfeilrichtung P1 auf den Halter 10 abgesenkt, so daß die ersten Rasthaken 14 die jeweils linken Enden der Durchbrüche 18 durchdringen, gleiten die Schrägen 16' der Rampen 16 an den Kanten 19 entlang, wobei die Stege 15 leicht nach außen gebogen werden. Diese Verhältnisse sind in Fig. 2 näher gezeigt.

Liegt die Unterseite 13 der Bodenplatte 12 vollständig auf dem Rand 17 des Halters 10 auf, nehmen die Stege 15 wieder ihre in Fig. 1 gezeigte Position ein, wobei dann der Rand 17 zwischen den Rampen 16 (in Fig. 2 nicht sichtbar) und den von der Unterseite 13 der Bodenplatte 12 gebildeten Anlageschultern 13' eingeklemmt wird. Sodann wird der Halter 10 in Pfeilrichtung P2 (Fig. 2) gegenüber der Bodenplatte 12 verdreht, so daß die Stege 15 in Richtung der rechten Enden der Durchbrüche 18 in diese eingedreht werden. Diese Verhältnisse sind Fig. 3 entnehmbar.

In diesem Zusammenhang sei darauf hingewiesen, daß in Fig. 3 aus Gründen der besseren Darstellbarkeit auf ein abstandsloses Aneinanderliegen der Unterseite 13 der Bodenplatte 12 am Rand 17 des Halters 10 verzichtet wurde. Haben die Stege 15 nach dem Verdrehen in Pfeilrichtung P2 ihre Endlage eingenommen, können diese keine Radialbewegungen ausführen, so daß der Halter 10 von der Bodenplatte 12 nur noch durch eine Drehbewegung entgegen der Pfeilrichtung P2 (Fig. 2) und eine anschließende auf den Halter 10 wirkende Zugkraft entgegen der Pfeilrichtung P1 (Fig. 1) gelöst werden kann. Da jedoch, wenn der Rand 17 zwischen den Rampen 16 (Fig. 1) und den Anlageschultern 13' (Fig. 1 und 2) eingeklemmt ist, der Rand 17 gegen die Bodenplatte 12 gedrückt wird, ist die dadurch verursachte Haftreibung zwischen der Bodenplatte 12 und dem Rand 17 schon ausreichend eine Drehbewegung des Halters entgegen der Pfeilrichtung P2 (Fig. 2) auszuschließen.

Soll eine Drehbewegung des Halters 10 entgegen der Pfeilrichtung P2 auch unter extremen Bedingungen ausgeschlossen werden, sind zusätzliche Sicherungsmittel notwendig, die aber entgegen dem Stand der Technik bereits mit dem Halter 10 und/oder dem Lautsprecherkorb 11 einstückig verbunden sind.

Diese Sicherungsmittel werden vorliegend vom zweiten Rasthaken 14' gebildet, welche jeweils von einer Anlageschulter 13'', einem Steg 15' und einer Rampe 16'' gebildet werden. Die Stege 15' der zweiten Rasthaken 14' verlaufen dabei parallel zu den Anlageschultern 13' der ersten Rasthaken 14 bzw. zur Unterseite 13 der Bodenplatte 12. Außerdem haben die Anlageschultern 13'' der zweiten Rasthaken 14' und die Stege 15 der ersten Rasthaken 14 gleichen Abstand A' zu einem gemeinsamen Mittelpunkt M (Fig. 1).

Ferner sind im Rand 17 jeweils an den rechten Enden der Durchbrüche 18 und mit seitlichem Abstand zu diesen Schlitzen 21 vorgesehen.

Wird nun, wie in Fig. 1 angedeutet, die Bodenplatte 12 auf den Halter 10 abgesenkt, durchdringen auch die zweiten Rasthaken 14' die Durchbrüche 18. Erfolgt dann, nachdem die ersten Rasthaken 14 die Kante 19 umgriffen haben, die Drehbewegung in Pfeilrichtung P2 (Fig. 2), fädeln die Anlageschultern 13'' in den Abstand A der Durchbrüche 18 ein. Während dieses Einfädelns gleiten die Rampen 16'' der zweiten Rasthaken 14' an der Unterseite 22 des Randes 17 solange, bis die Rampen 16" auf die Schlitze 21 treffen. Da die Stege 15' während des Gleitens an der Unterseite 22 des Randes 17 elastisch verformt waren, stellt sich diese Verformung zurück, sobald die jeweilige Rampe 16" auf einen Schlitz 21 trifft. Diese Rückstellung bewirkt außerdem, daß damit jedes Zwischenstück 23 (Fig. 1) des Randes 17 zwischen der Anlageschulter 13'' und der Rampe 16'' verrastet wird, womit gleichzeitig jede Bewegung des Halters 10 entgegen der Pfeilrichtung P2 (Fig. 2) gehemmt wird.

## Patentansprüche

1. Rasthakenanordnung
mit wenigstens einem ersten Rasthaken (14), welcher eine Anlageschulter (13'), einen im rechten Winkel von der Anlageschulter ausgehenden Steg (15) sowie eine am freien Ende des Stegs angeordnete Rampe (16) aufweist,
daß die ersten Rasthaken an einem ersten Bauteil (11) ausgebildet sind,
daß ein zweites Bauteil (10) vorhanden ist, welches zumindest eine Kante (19) aufweist, welche im verbundenen Zustand beider Bauteile (10, 11) zwischen den Anlageschultern und der Rampe eines ersten Rasthakens angeordnet ist,
**dadurch gekennzeichnet,**
**daß** im wesentlichen parallel zur besagten Kante eine Sicherungskante (20) verläuft und
**daß** der Abstand A zwischen der jeweiligen Kante und der zugehörigen Sicherungskante gleich der Dicke D des Stegs des ersten Rasthakens ist.

2. Rasthakenanordnung nach Anspruch 1,
**dadurch gekennzeichnet,**
**daß** Sicherungsmittel (14', 21) vorhanden sind, die in verbundenem Zustand beider Bauteile (10, 11) eine Bewegung der Stege (15) der ersten Rasthaken (14) längs zur jeweiligen Sicherungskante (20) bzw. Kante (19) ausschließen.

3. Rasthakenanordnung nach Anspruch 2,
**dadurch gekennzeichnet,**
**daß** die Sicherungsmittel von zumindest einem zweiten Rasthaken(14') gebildet werden, welcher ebenfalls eine Anlageschulter (13'') einen rechten Winkel von der Anlageschulter ausgehenden Steg (15') sowie eine am freien Ende des Stegs angeordneten Rampe (16'') aufweist, wobei allerdings der Steg des zweiten Rasthakens in parallel zur Anlageschulter (13') des ersten Rasthakens (14) verläuft.

4. Rasthakenanordnung nach Anspruch 3,
**dadurch gekennzeichnet,**
**daß** alle Stege (15) der ersten Rasthaken (14) gleichen Abstand A' zu einem gemeinsamen Mittelpunkt M haben und
**daß** die Anlageschulter (13") des oder der zweiten Rasthaken (14') ebenfalls diesen Abstand A' zum Mittelpunkt M hat.

## Claims

1. A locking hook assembly system including at least one first locking hook (14), which has an abutment shoulder (13'), a web (15) extending away at right angles from the abutment shoulder and a ramp (16) arranged on the free end of the web,
that the first locking hooks are formed on a first component (11),
that a second component (10) is present, which has at least one edge (19), which, in the connecting state of the two components (10, 11) is disposed between the abutment shoulders and the ramp of a first locking hook, **characterised in that** a security edge (20) extends substantially parallel to the said edge and
that the distance A between each edge and the associated security edge is equal to the thickness D of the web of the first locking hook.

2. A locking hook assembly system as claimed in Claim 1, **characterised in that** security means (14', 21) are present which, in the connected state of the two components (10, 11), prevent movement of the webs (15) of the first locking hook (14) along the length of the respective security edge (20) or edge (19).

3. A locking hook assembly system as claimed in Claim 2, **characterised in that** the security means constituted by at least one second locking hook (14'), which also has an abutment shoulder (13'), a web extending away from the abutment shoulder at right angles and a ramp (16") disposed on the free end of the web, whereby, however, the web of the second locking hook extends parallel to the abutment shoulder (13') of the first locking hook.

4. A locking hook assembly system as claimed in Claim 3, **characterised in that** all the webs (15) of the first locking hook (14) have the same spacing A' from a common centre point M and
that the abutment shoulders (13") of the second locking hook(s) (14') also have this spacing A' from the centre point M.

## Revendications

1. Dispositif de crochet de blocage,
avec au moins un premier crochet de blocage (14) comportant un épaulement d'appui (13'), une traverse (15) partant à angle droit de l'épaulement d'appui ainsi qu'une rampe (16) disposée sur l'extrémité libre de la traverse,
les premiers crochets de blocage étant formés sur un premier composant (11),
un deuxième composant (10) étant présent, lequel présente au moins un bord (19) disposé à l'état d'assemblage des deux composants (10, 11) entre les épaulements d'appui et la rampe d'un premier crochet de blocage,
**caractérisé en ce que**
un bord de fixation (20) s'étend essentiellement parallèlement au dit bord, et
**en ce que** l'intervalle A entre chaque bord et le bord de fixation correspondant est égal à l'épaisseur D de la traverse du premier crochet de blocage.

2. Dispositif de crochet de blocage selon la revendication 1,
**caractérisé en ce que**
des moyens de fixation (14', 21) sont présents, qui à l'état d'assemblage des deux composants (10, 11) empêchent un déplacement longitudinal des traverses (15) des premiers crochets de blocage (14) vers le bord de fixation (20) ou le bord (19) correspondant.

3. Dispositif de crochet de blocage selon la revendication 2,
**caractérisé en ce que**
les moyens de fixation sont formés d'au moins un deuxième crochet de blocage (14'), comportant également un épaulement d'appui (13"), une traverse (15') partant à angle droit de l'épaulement d'appui ainsi qu'une rampe (16") disposée sur l'extrémité libre de la traverse, la traverse du deuxième crochet de blocage s'étendant toutefois parallèlement à l'épaulement d'appui (13') du premier crochet de blocage (14).

4. Dispositif de crochet de blocage selon la revendication 3,
**caractérisé en ce que**
toutes les traverses (15) des premiers crochets de blocage (14) sont à même distance A' d'un centre M commun, et
**en ce que** l'épaulement d'appui (13") du ou des deuxièmes crochets de blocage (14') est également à la même distance A' du centre M.
